# EUROPÄISCHE PATENTSCHRIFT

(11) **EP 1 116 841 B1**
(45) Veröffentlichungstag und Bekanntmachung des Hinweises auf die Patenterteilung: **04.06.2003**
(21) Anmeldenummer: 01105837.7
(22) Anmeldetag: 22.08.1997
(51) Int. Cl.: E05B 63/08, E05B 59/00

(54) **Schloss, insbesondere Einsteckschloss**
Lock, in particular mortise lock
Serrure, notamment serrure encastrée

(30) Priorität: 06.09.1996 DE 19636134
(43) Veröffentlichungstag der Anmeldung: 18.07.2001
(62) Teilanmeldung aus: 97114579.2
(73) Patentinhaber: Carl Fuhr GmbH & Co. KG, 42579 Heiligenhaus (DE)
(72) Erfinder: Korb, Klaus, 40885 Ratingen (DE)
(74) Vertreter: Grundmann, Dirk, Dr.

(56) Entgegenhaltungen:
- EP-A- 0 712 987
- GB-A- 1 487 567
- US-A- 4 578 967
- US-A- 5 105 673

## Beschreibung

Die Erfindung betrifft ein Schloss, insbesondere Einsteckschloss, mit durch Schlüsselbetätigung verschließbarem Riegel, wobei der Riegel über eine Schnappfeder in seine beiden Endstellungen gedrückt ist, und die Schnappfeder als Drehfeder ausgebildet ist. Ein derartiges Schloss ist aus der Draskschrift US 4 578 967 A bekannt. Dem Gegenstand der Erfindung liegt die Aufgabe zugrunde, ein gattungsgemäßes Schloss von kinematisch günstigem Aufbau im Hinblick auf die Riegelsteuerung anzugeben.

Gelöst wird die Aufgabe durch die in den Ansprüchen angegebene Erfindung.

Gemäß der im Anspruch 1 angegebenen Lehre werden definierte Riegelendstellungen durch eine Schnappfeder erzeugt, welche den Riegel in seine beiden Endstellungen drückt.

Gemäß der Erfindung ist einer der tangential abragenden Federschenkel der Schnappfeder mit einer Abwinklung in einer gehäuseseitigen Öffnung eingesteckt und der anderer tangential abragende Federschenkel greift mit einer in Gegenrichtung verlaufenden Abwinklung in eine Öffnung des Riegelbetätigungsschiebers ein, welcher quer zur Riegelbewegung im Gehäuse verschieblich angeordnet ist. Zusätzliche Bauteile, wie sie bei der Ausgestaltung nach der FR 2 125 723 erforderlich sind, können demgemäß entfallen. Die Schnappfeder stellt einen Kraftspeicher dar, der bei Überschreiten einer Totpunktstellung in beiden Richtungen des Riegelbetätigungsschiebers wirkt. Bei einer Verlagerung des Riegelbetätigungsschiebers wird die Drehfeder gespannt. Ihre größte Spannung besitzt sie, wenn beide Abwinklungen der Federschenkelenden den geringsten Abstand zueinander aufweisen. Dies ist der Fall, wenn die die Abwinklungen verbindende Linie senkrecht verläuft zur Verlagerungsrichtung des Riegelbetätigungsschiebers. Bei Überschreiten dieser Linie kann die Drehfeder in der einen oder anderen Richtung wirksam werden und demgemäß den Riegelbetätigungsschieber bei seiner Verlagerung unterstützen, verbunden damit, dass der Riegel bestimmungsgemäß in seine jeweilige Endstellung gelangt. Die Riegelbetätigungsschieber-Verlagerung wird dabei über eine zahnsegmentartig ausgebildete Kurbel auf den Riegel übertragen. Hierzu ist die Kurbel keulenartig ausgebildet, greift in eine Aussparung des Riegelschwanzes ein und wirkt bei vorgeschlossenem Riegel als Rückdrücksperre. Auf diese Weise erfüllt die Kurbel eine Doppelfunktion: Einerseits dient sie zur Verlagerung des Riegels und andererseits verhindert sie das Zurückdrücken des vorgeschlossenen Riegels. Ferner ist hervorzuheben, dass ein Wechselschieber vorgesehen ist, welcher beim Riegelvorschluss aus dem Schwenkbereich der Schließnase tritt. Die Aussteuerung des Wechselschiebers erfolgt dabei vorzugsweise durch einen Vorsprung am Riegelschwanz, so dass zwingend mit dem Vorschließen des Riegels der Wechselhebel nicht in den Schwenkbereich der Schließnase ragt.

Nachstehend wird ein Ausführungsbeispiel der Erfindung anhand der Zeichnungen erläutert. Es zeigt:
- Figur 1: in perspektivischer Darstellung ein erfindungsgemäß ausgestaltetes Schloss,
- Figur 2: eine Ansicht des Schlosses bei fortgelassener Schlossdecke, betreffend die zurückgeschlossene Stellung des Riegels,
- Figur 3: eine klappfigürliche Ansicht der Fig. 2,
- Figur 4: den Schnitt nach der Linie IV-IV in Fig. 2,
- Figur 5: den Schnitt nach der Linie V-V in Fig. 2,
- Figur 6: eine Herausvergrößerung der Fig. 2 im Bereich des Riegels,
- Figur 7: eine der Fig. 2 vergleichbare Darstellung, wobei abweichend von dieser die Falle zufolge Wechselbetätigung zurückgezogen ist,
- Figur 8: in vergrößerter Darstellung die Riegelvorschließbetätigung,
- Figur 9: eine Ansicht wie Fig. 2, jedoch bei vorgeschlossenem Riegel und
- Figur 10: die Ausschnittsdarstellung zu Fig. 9 im Bereich des vorgeschlossenen Riegels.

Das als Einsteckschloss 1 gestaltete Schloss besitzt einen mit einer langgestreckten Stulpe 2 verbundenen Schlossboden 3. Parallel zum Schlossboden 3 erstreckt sich eine Schlossdecke 4. Zwischen dieser und dem Schlossboden 3 ist das Schließeingerichte angeordnet.

Im oberen Bereich des Schlossgehäuses ist eine Falle 5 geführt. Sie setzt sich zusammen aus einem Fallenkopf 5' und einem Fallenschwanz 5''. Der Fallenkopf 5' durchgreift eine querschnittsangepasste Fallendurchtrittsöffnung 6 der Stulpe 2. Die Fallendurchtrittsöffnung 6 und der Fallenkopf 5' besitzen ein solches Profil, dass ein Umwenden des Fallenkopfes 5' gegenüber dem Fallenschwanz 5'' möglich ist. Eine auf einen Stehbolzen 7 des Schlossbodens 3 aufgesteckte Fallenfeder 8 beaufschlagt die Falle 5 in Vortrittsrichtung. Begrenzt wird das Vortreten der Falle 5 durch einen Nussarm 9 einer Nuss 10. An dieser greift ein abgefederter Schieber 11 an, welcher die Nuss 10 stets in ihre Ausgangsstellung zurückführt. Der Nussarm 9 wirkt dabei zusammen mit einem in Richtung der Schlossdecke 4 weisenden Vorsprung 12 des Fallenschwanzes 5''.

Unterhalb der Falle 5 ist im Schlossgehäuse ein Riegel 13 geführt. Dessen Riegelkopf 13' durchgreift eine querschnittsangepasste Durchbrechung 14 der Stulpe 2. Der gegenüber dem Riegelkopf 13' stufenförmig abgesetzte Riegelschwanz 13'' ist mit einem längsverlaufenden Vorsprung 15 ausgestattet, welcher von einer in Riegelausschlussrichtung verlaufenden Führungsnut 16 des Schlossbodens 3 aufgenommen ist. Am rückwärtigen Ende formt der Riegelschwanz 13'' eine nach oben hin offene Aussparung 17, welche mittels einer im Schlossgehäuse um einen Anlenkzapfen 18 gelagerten Kurbel 19 zusammenwirkt. Diese ist zahnsegmentartig ausgestaltet und mit einem ausladenden keulenartigen Betätigungsvorsprung 20 ausgestattet, welcher bei zurückgeschlossenem Riegel 13 teilweise in die Aussparung 17 hineinragt. Die Zähne der Kurbel 19 wirken zusammen mit einer Zahnleiste 21 eines im Schlossgehäuse senkrecht zur Bewegungsrichtung des Riegels 13 geführten Riegelbetätigungsschiebers 22. Zur Führung dient eine schlossbodenseitig festgelegte Schiene 23. In zurückgeschlossener Riegelstellung liegt noch kein Zahneingriff zwischen den Zähnen der Kurbel 19 und der Zahnleiste 21 des Riegelbetätigungsschiebers 22 vor. 8

Ferner ist der Riegelbetätigungsschieber 22 mit einer weiteren zahnstangenartigen Verzahnung 24 ausgestattet, welche ebenfalls quer zur Riegelverlagerungsrichtung verläuft. Die Verzahnung 24 kämmt mit den Zähnen eines als Zahnsegment gestalteten Schwenkhebels 25. Gelagert ist dieser um einen gehäuseortsfesten Zapfen 26, welcher nahe einer Schlosskastenrückwand 27 in überdeckender Lage zum Riegelschwanz 13'' angeordnet ist. Ferner erstreckt sich der Zapfen 26 oberhalb einer Schließmitteleinstecköffnung 28 in Schlossboden 3 und Schlossdecke 4. Letztere ist so figuriert, dass sie zur Aufnahme eines nicht veranschaulichten Profilzylinders dient. Dessen Schließglied 29 ist strichpunktiert dargestellt. Radial geht von diesem eine Schließnase 29' aus. Die untere Flanke 30 des Armes 31 des Schwenkhebels 25 verläuft bei zurückgezogenem Riegel 13 nahe oberhalb der Schließmitteleinstecköffnung 28 und erstreckt sich parallel zur Riegelbewegungsrichtung. Von dieser Flanke 30 geht im schlossgehäuserückwärtigen Bereich eine Eingriffsöffnung 32 für die Schließnase 29' aus. Letztere ist, bezogen auf den Schwenkhebel-Drehpunkt (Zapfen 26), etwa rechtwinklig zum Angriffspunkt des Schwenkhebelarmes 31 am Riegelbetätigungsschieber 22 angeordnet. Aus Fig. 6 ist ersichtlich, dass die Schließzylinder-Längsmittelebene den Arm 31 etwa in seiner Mitte kreuzt. Auch ist dieser Figur zu entnehmen, dass die Länge des Armes 31 größer ist als der Abstand der Eingriffsöffnung 32 zum Zapfen 26. Es liegt dabei ein Verhältnis von etwa 2 : 1 vor.

Mit dem Riegel 13 wirkt ein Wechselschieber 33 zusammen. Mit einem abgewinkelten Fortsatz 34 ragt dieser bei zurückgeschlossenem Riegel in die Bewegungsbahn der Schließnase 29' hinein. Am oberen Ende des Wechselschiebers 33 befindet sich ein Führungszapfen 35, welcher in eine parallel zur Stulpe 2 verlaufende Längsnut 36 des Schlossgehäuses eintaucht. Diese Längsnut 36 ist parallel zur Schiene 23 ausgerichtet. Aufgrund dieser Ausgestaltung vermag der Wechselschieber 33 überlagernd zu seiner Verschiebung eine Verschwenkung auszuführen. Eine geneigt zur Stulpe 2 verlaufende Dachflanke 37 des Wechselschiebers 33 wird von einem Winkelschenkel 38 eines winkelförmigen Wechselhebels 39 beaufschlagt. Derselbe lagert um einen schlossgehäuseseitigen Stehzapfen 40. Der Winkelschenkel 38 ist kürzer als der andere Winkelschenkel 41, der kuppelnd in eine Ausnehmung 42 des Fallenschwanzes 5'' eintaucht.

Am Riegelschwanz 13'' befindet sich eine Stoßkante 43, welche mit einer innenseitigen Flanke 44 des Wechselschiebers zusammenwirkt.

Der Riegel 13 wird von einer Schnappfeder 45 in seine beiden Schließendstellungen gedrückt. Diese Schnappfeder 45 ist als Drehfeder ausgestaltet, deren einer tangential abragender Federschenkel 46 mit einer Abwinklung 47 in eine gehäuseseitige Öffnung 48 eingesteckt ist. Diese Öffnung 48 stellt somit den Schwenkpunkt für die Schnappfeder 45 dar. Der andere tangential abragende Federschenkel 49 ist mit einer in Gegenrichtung verlaufenden Abwinklung 50 versehen, welche in eine Öffnung 51 des Riegelbetätigungsschiebers 22 eingreift. Die Federschenkel 46, 49 stehen unter Vorspannung und haben somit das Bestreben, den von ihnen eingeschlossenen Winkel zu vergrößern.

Es stellt sich folgende Wirkungsweise ein:

Bei zurückgeschlossenem Riegel 13 ist das Zurückziehen der Falle 5 durch Drückerbetätigung über die Nuss 10 möglich, wobei deren Nussarm 9 am Vorsprung 12 des Fallenschwanzes 5'' angreift und damit die Falle 5 in Schlosseinwärtsrichtung verlagert.

Ebenfalls ist das Zurückziehen der Falle durch Schlüsselbetätigung sowohl von der Türinnenseite als auch von der Türaußenseite her möglich. Hierbei beaufschlagt die in Uhrzeigerrichtung bewegte Schließnase 29' den Fortsatz 34 des Wechselschiebers 33 und verlagert diesen in Aufwärtsrichtung. Dabei stößt dessen Dachflanke 37 gegen den Winkelschenkel 38 des Wechselhebels 39, woraufhin dieser verschwenkt und über seinen anderen Winkelschenkel 41 die Falle 5 entgegen der Kraft der Fallenfeder 8 schlosseinwärts zieht. Die mit dem Schloss 1 versehene Tür kann somit geöffnet werden.

Zum Vorschließen des Riegels 13 ist das Schließglied 29 entgegen Uhrzeigerrichtung durch Schlüsselbetätigung zu drehen. Dabei taucht die Schließnase 29' in die Eingriffsöffnung 32 des Schwenkhebels 25 ein und verschwenkt diesen in Uhrzeigerrichtung. Die am freien Ende des Armes 31 vorgesehenen Zähne verlagern dabei über die Verzahnung 24 den Riegelbetätigungsschieber 22 in Aufwärtsrichtung. Einhergehend mit dieser Verlagerung verschwenkt die Schnappfeder 45, während der von den Federschenkeln 46, 49 eingeschlossene Winkel verkleinert wird unter Erhöhung der Federspannung. Maximal aufgeladen ist dieser von der Schnappfeder 45 gebildete Kraftspeicher, wenn die durch die Abwinklungen 47, 50 gehende Verbindungslinie senkrecht verläuft zur Verlagerungsrichtung des Riegelbetätigungsschiebers 22. Diese Position ist etwa in Fig. 8 während der Vorschließbetätigung aufgezeigt. Ferner erkennt man aus dieser Figur, dass die Zahnleiste 21 in Eingriff tritt zu den Zähnen der als Zahnsegment ausgebildeten Kurbel 19, verbunden damit, dass die Kurbel 19 verschwenkt und mit ihrem Betätigungsvorsprung 20 in die Aussparung 17 des Riegelschwanzes 13'' eintaucht und diesen vorverlagert. Bei weiterer Schließbetätigung wird über den Schwenkhebel 25 der Riegelbetätigungsschieber 22 weiter in Aufwärtsrichtung bewegt, während die Kurbel 19 den Riegel 13 vollständig in die Stellung gemäß Fig. 9 und 10 vorschließt. Die Verlagerung des Riegels 13 in seine Schließendstellung wird dabei unterstützt von der Schnappfeder 45, die aufgrund ihrer Entspannung die Bewegung des Riegelbetätigungsschiebers 22 in Aufwärtsrichtung erzwingt. In der vollständig vorgeschlossenen Riegelstellung erstreckt sich der Betätigungsvorsprung 20 vor einer der Aussparung 17 vorgeordneten Schrägflanke 52 des Riegelschwanzes 13'' und wirkt somit als Riegelrückdrücksperre, vgl. hierzu Fig. 10.

Während des Vorschließens des Riegels 13 hat dessen Stoßflanke 43 die Flanke 44 des Wechselschiebers 33 beaufschlagt, woraufhin dieser um seinen Führungszapfen 35 verschwenkt. Einhergehend gelangt der Fortsatz 34 aus dem Bewegungsbereich der Schließnase 29'.

Das Zurückschließen des Riegels 13 verlangt eine entgegengesetzt gerichtete Schließdrehung des Schließgliedes 29. Dessen Schließnase 29' taucht in die Eingriffsöffnung 32 des Schwenkhebels 25 ein und verlagert diesen entgegen Uhrzeigerrichtung. Über den Zahneingriff wird der Riegelbetätigungsschieber 22 in Abwärtsrichtung bewegt. Dessen Bewegung wird über den Zahneingriff auf die Kurbel 19 übertragen, welche über ihren Betätigungsvorsprung 20 den Riegel 13 zurückzieht. Auch bei diesem Vorgang wird über den sich in Abwärtsrichtung verlagernden Riegelbetätigungsschieber 22 die Schnappfeder 45 gespannt, welche nach Überschreiten einer Totpunktstellung sich wieder entspannt und damit die Abwärtsverlagerung des Riegelbetätigungsschiebers 22 unterstützt und damit das Zurückführen des Riegels 13 in seine zurückgeschlossene Endstellung.

## Patentansprüche

1. Schloas, insbesondere Einsteckschloss (1), mit durch Schlüsselbetätigung schließbarem Riegel (13), wobei der Riegel (13) über eine Schnappfeder (45) in seine beiden Endstellungen gedrückt ist, wobei die Schnappfeder (45) als Drehfeder ausgebildet ist, **dadurch gekennzeichnet, dass** der Schnappfeder einer tangential abragender Federschenkel (46) mit einer Abwinklung (47) in einer gehäuseseitigen Öffnung (48) eingesteckt ist, und deren anderer tangential abragender Federschenkel (49) mit einer in Gegenrichtung verlaufenden Abwinklung (50) in eine Öffnung (51) eines Riegelbetätigungsschiebers (22) eingreift, welcher quer zur Riegelbewegung im Gehäuse verschieblich angeordnet ist.

2. Schloss nach Anspruch 1, **dadurch gekennzeichnet, dass** die Riegelbetätigungsschieber-Verlagerung über eine zahnsegmentartig ausgebildete Kurbel (19) auf den Riegel (13) übertragen wird.

3. Schloss nach Anspruch 2, **dadurch gekennzeichnet, dass** die Kurbel (19) keulenartig ausgebildet ist, in eine Aussparung (17) des Riegelschwanzes (13'') eingreift und bei vorgeschlossenem Riegel (13) als Rückdrücksperre wirkt.

4. Schloss nach einem der vorhergehenden Ansprüche, **gekennzeichnet durch** einen Wechselschieber (33), welcher beim Riegelvorschluss aus dem Schwenkbereich der Schließnase (29') tritt.

## Claims

1. Lock, in particular a mortise lock (1), having a bolt (13) which can be locked by key actuation, the bolt (13) being urged into its two end positions via a catch-spring (45), the catch-spring (45) being formed as a torsion spring, **characterized in that** a right-angled portion (47) of a tangentially projecting spring leg (46) of the catch-spring is inserted into an opening (48) in the housing, and a right-angled portion (50) of the other tangentially projecting spring leg (49), extending in the opposite direction, engages in an opening (51) of a bolt actuation slide (22), this slide being disposed to be displaceable in the housing at right angles to the bolt movement.

2. Lock according to Claim 1, **characterized in that** the bolt actuation slide displacement is transferred to the bolt (13) by way of a lever (19) formed in the manner of a toothed segment.

3. Lock according to Claim 2, **characterized in that** the lever (19) is lobe-shaped, engages in a recess (17) of the bolt tail (13"), and functions as a return force block when the bolt (13) is in the forward locked position.

4. Lock according to one of the preceding claims, **characterized by** a change slide (33), which moves out of the pivoting region of the lock nose (29') when the bolt is locked forward.

## Revendications

1. Serrure, en particulier serrure à larder (1), avec un pêne (13) susceptible d'être fermé par actionnement d'une clé, le pêne (13) étant pressé à ses deux positions finales par l'intermédiaire d'un ressort d'encliquetage (45), où le ressort d'encliquetage (45) est réalisé sous la forme de ressorts de rotation, **caractérisé en ce que** le ressort d'encliquetage d'une branche de ressort (46) en saillie tangentielle est enfiché, par un coudage (47), dans une ouverture (48) située côté boîtier, et dont l'autre branche de ressort (49) en saillie tangentielle s'engage, par un coudage (50) s'étendant de la direction inverse, dans une ouverture (51) d'un coulisseau d'actionnement de pêne (22) qui est disposé de façon mobile, dans le boîtier, transversalement à la direction de déplacement du pêne.

2. Serrure selon la revendication 1, **caractérisée en ce que** le déplacement de coulisseau de verrouillage de pêne est transmis au pêne (13) par l'intermédiaire d'une manivelle (19) réalisée sous la forme d'un segment denté.

3. Serrure selon la revendication 2, **caractérisée en ce que** la manivelle (19) est réalisée du genre d'un lobe, vient en prise dans un évidement (17) de la queue de pêne (13") et agit sous la forme de rappel lorsque le pêne (13) est préfermé.

4. Serrure selon l'une des revendications précédentes, **caractérisée par** un coulisseau à mouvement alternatif (33) qui sort de la plage de pivotement de l'ergot de fermeture (29') lors de la préfermeture du pêne.
